# EUROPÄISCHE PATENTSCHRIFT

(11) **EP 0 532 458 B1**
(45) Veröffentlichungstag und Bekanntmachung des Hinweises auf die Patenterteilung: **25.09.1996**
(21) Anmeldenummer: 92810623.6
(22) Anmeldetag: 14.08.1992
(51) Int. Cl.: D02J 1/08, D02G 1/02

(54) **Blasdüse sowie Verfahren zum Verringern oder Beseitigen des Torsionsmomentes eines falschdralltexturierten Garnes**
Air jet and process for diminishing or deleting the twist momentum of a textured yarn
Injecteur et procédé pour diminuer ou supprimer la force vive de torsion d'un fil texturé

(30) Priorität: 12.09.1991 CH 2717/91
(43) Veröffentlichungstag der Anmeldung: 17.03.1993
(73) Patentinhaber: Heberlein Maschinenfabrik AG, CH-9630 Wattwil (CH)
(72) Erfinder: Demir, Ali, Dr., CH-9652 Neu St. Johann (CH)
(74) Vertreter: Ackermann, Ernst

(56) Entgegenhaltungen:
- US-A- 3 785 135
- US-A- 4 430 780
- US-A- 4 532 760
- US-A- 4 639 986

## Beschreibung

Die Erfindung betrifft eine Blasdüse zum Verringern oder Beseitigen des Torsionsmomentes eines mit einer Falschdrall-Texturiervorrichtung behandelten Garnes, mit einer Behandlungszone für den Durchlauf des Garnes, sowie einer tangential in die Behandlungszone einmündenden Luftzufuhr. Ferner betrifft die Erfindung ein Verfahren zum Beseitigen des Torsionsmomentes eines falschdralltexturierten Garnes, wobei das Garn durch eine erste Heizeinrichtung und einen anschliessenden Drallgeber sowie eine zweite Heizeinrichtung und einen nachfolgenden Entdraller geführt wird.

In bekannten Falschdrall-Texturiervorrichtungen wird ein zu texturierendes Multifilamentgarn einem Drallgeber zugeführt, welchem eine Heizzone vorgeschaltet ist. Durch das Erhitzen und anschliessende Abkühlen des hochgedrehten Garnes werden die Moleküle in den Filamenten des Garnes in einem verformten Zustand fixiert. Nach dem Drallgeber löst sich der Drall des Garnes auf, die Filamente kräuseln sich, und dadurch erhält das Garn Bauschigkeit und hohe Elastizität. Gleichzeitig entsteht im Garn ein Torsionsmoment.

Oft wird das Garn dann noch durch eine zweite, dem Drallgeber nachgeschaltete Heizzone geführt, um die hohe Elastizität zu verringern. Dabei nehmen gleichzeitig auch die Bauschigkeit des Garnes und die Grösse des Torsionsmomentes im Garn etwas ab.

Um das Torsionsmoment annähernd vollständig zum Verschwinden zu bringen, müsste man jedoch die Temperatur in der zweiten Heizzone so hoch wählen, dass das Garn auch seine Bauschigkeit weitgehend wieder verliert. In einem in der beschriebenen Weise falschdralltexturierten Garn herrscht daher stets ein Torsionsmoment.

Das Torsionsmoment im texturierten Garn kann sich bei der Verarbeitung des Garns zu einem Gewebe oder Gewirke störend auswirken. Sobald auf das Garn nur eine relativ geringe Zugkraft ausgeübt wird, zum Beispiel bei der Zufuhr zu einer Raschelmaschine, kann sich das Garn zusammenziehen und Schlingen bilden, deren Schenkel sich miteinander verzwirnen. Solche Schlingen können in Maschinenteilen hängen bleiben und zu Fadenbrüchen führen. Ferner bilden die Schlingen, wenn sie nicht in der Weiterverarbeitung wieder aufgezogen werden, in einem fertigen Gewirke Fehler. Zudem führt das Torsionsmoment auch ohne die Schlingenbildung zu einem Verziehen von mit dem texturierten Garn hergestellten Gewirken.

Die US-PS Nr. 37 85 135 schlägt vor, das im Garn durch das Falschdralltexturieren entstandene Drehmoment zu kontrollieren bzw. unschädlich zu machen. Es wird dazu eine Wirbelkammer mit kontrolliertem Druck eines Luftstrahles gebildet. Das Garn wird zugkraftfrei durch die Wirbelkammer geleitet, wobei in der Wirbelkammer an dem Garn kreisende Schlingen erzeugt werden. Dadurch dass die Drehrichtung der kreisenden Schlingen im Gegendrehsinn zu der Falschdralltexturierung erzeugt werden, wird versucht das störende Drehmoment zu beseitigen. Ein breiterer praktischer Einsatz der Lösung gemäss US-PS Nr. 37 85 135 ist nicht bekannt geworden. Einerseits wird eine zugkraftfreie Garndurchführung durch die Wirbelkammer gefordert und anderseits an dem durchlaufenden Garn grosse Schlingen entgegen der Schlingenbildungstendenz durch die Falschdralltexturierung aufgezwungen. Diese gegensätzlichen Wirkungen sind schwierig zu beherrschen.

Die Erfindung hat sich daher die Aufgabe gestellt, eine Einrichtung zu schaffen, mit der das Torsionsmoment im texturierten Garn, das einen Drallgeber der Texturiervorrichtung verlässt, verringert oder beseitigt werden kann.

Die erfindungsgemässe Blasdüse ist dadurch gekennzeichnet, dass die Behandlungszone als durchgehender Garnkanal ausgebildet ist, und die Blasdüse einen durchgehenden Einfädelschlitz aufweist, derart, dass der Einfädelschlitz und die Luftzufuhr gleichsinnig tangential in den Garnkanal münden, wobei der in den Garnkanal eintretenden Luft ein Wirbel und dem Falschdrall des Garnes ein entgegengesetzter Drall erteilbar ist. Dadurch, dass die Luftzufuhr und der Einfädelschlitz gleichsinnig in den Garnkanal münden, bewirkt die im Garnkanal drehende Luft eine Mitnahme eines in den Einfädelschlitz gegebenen Garns, so dass während dem Betriebszustand das Garn aus dem Garnkanal nicht mehr zurück in den Einfädelschlitz treten kann.

Gemäss einer besonders vorteilhaften Ausgestaltung wird die Blasdüse bezüglich einer zur Achse des Garnkanals senkrechten Mittelebene symmetrisch ausgebildet, so dass je nach Fadendurchführrichtung ein "Z"-Drall oder ein "S"-Drall erzeugbar ist. Weitere bevorzugte Weiterbildungen der erfindungsgemässen Blasdüse sind Gegenstand der Ansprüche 3 bis 9. Vorzugsweise wird das texturierte Garn zwischen dem Drallgeber der Texturiervorrichtung und der Blasdüse noch durch eine zweite Heizzone geführt. Die Blasdüse, deren Luftzufuhrbohrung(en) Druckluft zugeführt wird, wirkt als zweiter Drallgeber, der dem durch die zweite Heizzone der Texturiervorrichtung laufenden Garn einen falschen Drall erteilt. Wenn dieser Drall dem Drall entgegengesetzt ist, den das Garn im ersten Drallgeber erhält, dann wird in der zweiten Heizzone das Torsionsmoment im texturierten Garn verringert oder praktisch ganz beseitigt, ohne dass die Bauschigkeit des Garns wesentlich abnimmt.

Das erfindungsgemässe Verfahren ist dadurch gekennzeichnet, dass das Garn durch eine der zweiten Heizeinrichtung nachgeschaltete und mit tangentialem Einfädelschlitz ausgebildete Blasdüse geführt wird, wobei die Blasdüse einen durchgehenden Garnkanal aufweist, in den auch die Luftzufuhr gleichsinnig tangential mündet und in dem Garnkanal einen Wirbel bildet, derart, dass der Wirbel an dem durch die zweite Heizeinrichtung laufenden Garn einen falschen Drall erzeugt, in einer Richtung, welche dem im Drallgeber erzeugten Drall entgegengesetzt ist.

Ausführungsbeispiele der Erfindung werden nachstehend anhand der Zeichnungen näher erläutert. In diesen zeigen:
Fig. 1 eine schematische Darstellung einer Falschdrall-Texturiervorrichtung mit einer erfindungsgemässen Einrichtung,
Fig. 2 eine Ansicht der erfindungsgemässen Blasdüse in grösserem Massstab,
Fig. 3 einen Schnitt nach der Linie 3 - 3 in Fig. 2,
Fig. 4 einen Ausschnitt aus Fig. 3 in grösserem Massstab,
Fig. 5 im Massstab von Fig. 4 einen Schnitt nach der Linie 5 - 5 in Fig. 2,
Fig. 6 eine ähnliche Ansicht wie Fig. 4 für eine erste Variante,
Fig. 7 eine ähnliche Ansicht wie Fig. 4 für eine zweite Variante und
Fig. 8 einen der Fig. 5 entsprechenden Schnitt für die Variante gemäss Fig. 7.

In der in Fig. 1 schematisch gezeigten Falschdrall-Texturiervorrichtung wird ein zu texturierendes Multifilamentgarn 10 über eine erste Heizeinrichtung 11 einem Drallgeber 12, z.B. Friktions-Drallgeber, zugeführt. Das den Drallgeber 12 verlassende texturierte Garn ist bauschig und hochelastisch. Die dem Garn vom Drallgeber 12 erteilte Drehung hat sich nach dem Drallgeber wieder aufgelöst. In bekannten Falschdrall-Texturiervorrichtungen herrscht hier im Garn ein Torsionsmoment, welches das Garn wieder zu verdrehen sucht.

Das Garn wird dann zweckmässig in bekannter Weise durch eine dem Drallgeber 12 nachgeschaltete zweite Heizeinrichtung 13 geführt, welche die Elastizität des Garns verringert.

Erfindungsgemäss ist der zweiten Heizeinrichtupg 13 eine im Nachfolgenden beschriebene Blasdüse 14 nachgeschaltet, die dem durch die Heizeinrichtung 13 laufenden Garn wieder einen falschen Drall erteilt, und zwar in einer Richtung, die der Richtung des im Drallgeber 12 erzeugten Dralls entgegengesetzt ist. Dadurch wird in der zweiten Heizeinrichtung 13 das vorstehend erwähnte Torsionsmoment im Garn verringert oder praktisch ganz beseitigt. Die Blasdüse 14 wird aus einer Druckluftleitung 15 mit Druckluft versorgt.

Die Blasdüse 14 ist in den Fig. 2 und 3 in grösserem Massstab dargestellt. Sie enthält einen durchgehenden Garnkanal 16 für den Durchlauf des texturierten Garns. Der Garnkanal 16 hat einen mittleren, zylindrischen Abschnitt mit einer Länge L (Fig. 5) von etwa 8 bis 15 mm, vorzugsweise etwa 10 mm, und einen Durchmesser D (Fig. 4) von etwa 1 bis 3 mm, vorzugsweise etwa 1,5 mm. An den mittleren Abschnitt schliessen sich zwei konische Endabschnitte mit einem Konuswinkel α (Fig. 5) von beispielsweise etwa 30° an.

In den Garnkanal 16 mündet seitlich wenigstens eine Luftzufuhrbohrung. In der Ausführungsform gemäss den Fig. 2 bis 5 sind es drei Luftzufuhrbohrungen 17, 18 und 19, die in einer zur Achse A des Garnkanals 16 parallelen Reihe hintereinander angeordnet sind. Die Achsen der Bohrungen 17, 18 und 19 liegen also in einer gemeinsamen, zur Achse A parallelen Ebene. Die Bohrung 18 liegt dabei etwa in der Mitte der Länge L, und die Bohrungen 17 und 19 liegen im Abstand a von beispielsweise etwa 1,5 mm vor bzw. hinter der Bohrung 18. Die Bohrungen 17, 18 und 19 haben je einen Durchmesser d (Fig. 5) und eine Länge 1 (Fig. 4), wobei d gleich 0,1.D bis 0,6.D ist und 1 etwa gleich 1,5.d bis 3.d ist. Die Bohrungen münden etwa tangential in den Garnkanal 16, das heisst, die Achsen der Bohrungen 17, 18 und 19 haben von der Achse A des Garnkanals je einen Abstand b (Fig. 5). Die Grösse des Abstandes b liegt vorzugsweise bei etwa b = 0,5.(D - d), so dass die von der Achse des Garnkanals 16 am weitesten entfernten Mantellinien der Bohrungen 17, 18 und 19 etwa tangential zur Umfangsfläche des Garnkanals 16 verlaufen. Die Luftzufuhrbohrungen sind über im Körper der Blasdüse 14 ausgebildete Leitungen 20, 21 und 22 und eine Kupplung 23 mit der Druckluftleitung 15 (Fig. 1) verbunden. Die Leitungen 20, 21 und 22 gehen jeweils über einen Verengungsabschnitt allmählich in die Bohrungen 17, 18 bzw. 19 über. Der Verengungsabschnitt hat gemäss Fig. 4 eine konvexe ringförmige Innenwand; die Innenwand des Verengungsabschnittes könnte aber auch einfach konisch sein, oder der Verengungsabschnitt könnte ganz weggelassen werden.

Ein Einfädelschlitz 24 mündet ebenfalls seitlich in den Garnkanal 16, und zwar vorzugsweise ebenfalls etwa tangential zum Garnkanal und in solcher Richtung, dass die durch die Luftzufuhrbohrungen 17, 18, 19 zugeführte und im Garnkanal 16 drehende Luft ein durch den Einfädelschlitz eingelegtes Garn mitnimmt und in den Garnkanal zieht. Die in den Garnkanal 16 mündenden Wände des Einfädelschlitzes 24 bilden mit den Achsen der Luftzufuhrbohrungen 17, 18 und 19 spitze Winkel von etwa 45°. Die Weite des Einfädelschlitzes 24 kann zwischen 0,1 und 0,3 mm liegen und beträgt vorzugsweise etwa 0,2 mm. Nach aussen erweitert sich der Einfädelschlitz 24, indem eine seiner Wände über eine Rundung in eine zur anderen Wand etwa senkrechte Fläche 24.1 übergeht.

In der Variante gemäss Fig. 6 münden in den Garnkanal 16 wiederum drei Luftzufuhrbohrungen 17.1, 18.1 und 19.1. Die Achsen der Bohrungen liegen hier in Winkelabständen von etwa 120° voneinander in einer gemeinsamen Ebene, welche die Achse des Garnkanals 16 etwa in der Mitte der Länge L (Fig. 5) desselben senkrecht schneidet. Die Bohrungen 17.1, 18.1 und 19.1 münden wie anhand der Fig. 4, 5 beschrieben etwa tangential in den Garnkanal 16, und ihre Längen und Durchmesser sind ebenfalls wie anhand der Fig. 4, 5 beschrieben. Die Verengungsabschnitte vor den Luftzufuhrbohrungen 17.1, 18.1, 19.1 sind hier wie dargestellt konisch.

In einer weiteren, nicht dargestellten Variante könnten die Achsen der Luftzufuhrbohrungen - etwa einer Kombination der Anordnungen gemäss Fig. 5 und 6 entsprechend - auch in einer Schraubenfläche bzw. Wendeltreppenfläche liegen, deren Achse zur Garnkanalachse A parallel ist.

Allgemein beträgt die Zahl der Luftzufuhrbohrungen eins bis sechs, wobei die Bohrungen alle gleichen Durchmesser oder auch unterschiedliche Durchmesser haben können.

Die Fig. 7 und 8 zeigen eine Variante mit nur einer Luftzufuhrbohrung 18.2, welche die Form eines im Querschnitt etwa rechteckigen Schlitzes hat. Der Schlitz 18.2 hat eine in Richtung der Achse des Garnkanals 16 gemessene Länge von 1.D bis 2.D und eine senkrecht dazu gemessene Breite f von 0,1.D bis 0,6.D. Er mündet etwa in der Mitte der Länge des Garnkanals 16 etwa tangential in denselben.

In den beschriebenen Ausführungsformen kreuzen die Achsen der Luftzufuhrbohrungen die Achse des Garnkanals 16 senkrecht, und die ganze Blasdüse 14 ist symmetrisch bezüglich einer zur Achse des Garnkanals senkrechten Mittelebene, die auch durch die Linie 3 - 3 in Fig. 2 dargestellt wird. Diese Symmetrie hat den Vorteil, dass das Garn sowohl von links nach rechts gemäss Fig. 2 als auch von rechts nach links durch die Blasdüse geführt werden kann, wobei das Garn im einen Fall einen Z-Drall und im anderen Fall einen S-Drall erhält. Die gleiche Blasdüse kann also für beide Drehrichtungen verwendet werden. In abgewandelten Ausführungsformen können die Achsen der Luftzufuhrbohrungen die Achse des Garnkanals aber auch schiefwinklig kreuzen, z.B. unter einem Winkel von 70 bis 80°.

Die Wirkungsweise der beschriebenen Blasdüsen dürfte klar sein: Die durch die Luftzufuhrbohrung(en) in den Garnkanal 16 eintretende Druckluft expandiert im Garnkanal und bildet einen Wirbel. Dieser Wirbel hat in den erfindungsgemässen Blasdüsen zwei Funktionen. Erstens deckt die Luftströmung des Wirbels den Einfädelschlitz 24 ab, der wie beschrieben etwa tangential in den Garnkanal 16 mündet, so dass das Garn im Betrieb nicht in den Einfädelschlitz 24 eintreten kann. Zweitens erteilt der Wirbel dem Garn, das durch die zweite Heizeinrichtung 13 (Fig. 1) läuft, eine Drehung, so dass die Filamente des Garns in der Heizeinrichtung 13 eine im Mittel etwa unverdrehte Stellung einnehmen. Dadurch wird das innere Torsionsmoment im Garn reduziert oder aufgelöst, das Torsionsmoment in dem die Blasdüse verlassenden Garn ist, im Vergleich zu einem ohne die Blasdüse erzeugten texturierten Garn, stark verringert oder praktisch ganz beseitigt. Der für den Betrieb der Düsen erforderliche Luftdruck und der Luftverbrauch sind bescheiden. Je nach der Temperatur in der zweiten Heizeinrichtung 13 und dem Titer des Garns genügt in der Regel ein Ueberdruck von etwa 0,4 bis 1,5 bar, und der Luftverbrauch beträgt entsprechend etwa 1 bis 1,7 m³/h.

Die Wirkung einer Blasdüse gemäss den Fig. 2 bis 5 in einer Texturiervorrichtung (Fig. 1) wird durch Vergleichsversuche illustriert. Multifilamentgarne PES 167f30 und PES 167f52 wurden texturiert bei einer Geschwindigkeit von 500 m/min und Temperaturen von 200°C in der ersten Heizeinrichtung 11 und von 190°C in der zweiten Heizeinrichtung 13. Die Ueberlieferung in die zweite Heizeinrichtung betrug 4%, und die Spannung im Garn nach der Heizeinrichtung betrug 7 cN. Die Torsion im texturierten Garn ohne und mit Verwendung der Blasdüse 14, bei einem Druck der zugeführten Luft von 1 bar, wurde wie folgt ermittelt: Die beiden Enden eines 1 m langen Garnstücks wurden festgehalten, und dann wurde ein Ende zum anderen bewegt, wobei sich die beiden Schenkel der gebildeten Schlinge miteinander verzwirnten. Die Zwirndrehungen wurden dann nach 24 Stunden Konditionierung unter Standardbedingungen gezählt. Die Resultate waren die folgenden: PES 167f30-Garn ohne Blasdüse: 37 Zwirndrehungen pro Meter, mit Blasdüse: 1 Zwirndrehung pro Meter. Das entspricht einer Verringerung um 97%. PES 167f52-Garn ohne Blasdüse: 50 Zwirndrehungen pro Meter, mit Blasdüse: 5 Zwirndrehungep pro Meter. Das entspricht einer Verringerung um 90%.

## Patentansprüche

1. Blasdüse zum Verringern oder Beseitigen des Torsionsmomentes eines mit einer Falschdrall-Texturiervorrichtung behandelten Garnes, mit einer Behandlungszone für den Durchlauf des Garnes, sowie einer tangential in die Behandlungszone einmündenden Luftzufuhr,
**dadurch gekennzeichnet**,
dass die Behandlungszone als durchgehender Garnkanal (16) ausgebildet ist, und die Blasdüse (14) einen durchgehenden Einfädelschlitz (24) aufweist, derart, dass der Einfädelschlitz (24) und die Luftzufuhr gleichsinnig tangential in den Garnkanal (16) münden, wobei der in den Garnkanal (16) eintretenden Luft ein Wirbel und dem Falschdrall des Garnes (10) ein entgegengesetzter Drall erteilbar ist.

2. Blasdüse nach Anspruch 1,
**dadurch gekennzeichnet**,
dass die Blasdüse (14) bezüglich einer zur Achse des Garnkanales senkrechten Mittelebene symmetrisch ausgebildet und je nach Fadendurchführrichtung ein "Z"-Drall oder ein "S"-Drall erzeugbar ist.

3. Blasdüse nach Anspruch 1 oder 2,
**dadurch gekennzeichnet**,
dass der zylindrische mittlere Abschnitt des Garnkanales (16) eine Länge (L) von 8 bis 15 mm hat.

4. Blasdüse nach einem der Ansprüche 1 bis 3,
**dadurch gekennzeichnet**,
dass der Einfädelschlitz (24) eine Breite von 0,1 bis 0,3 mm hat.

5. Blasdüse nach einem der Ansprüche 1 bis 4,
**dadurch gekennzeichnet**,
dass die Luftzufuhr in der Blasdüse (14) als Bohrung oder Schlitz ausgebildet ist.

6. Blasdüse nach einem der Ansprüche 1 bis 5,
**dadurch gekennzeichnet**,
dass mehrere Luftzufuhrbohrungen (17, 18, 19; 17.1, 18.1, 19.1) vorhanden sind, deren Achsen in einer gemeinsamen, zur Achse (A) des Garnkanales (16) parallelen Ebene oder in einer zur Achse (A) des Garnkanales senkrechten Ebene oder in einer Schraubenfläche liegen.

7. Blasdüse nach Anspruch 6,
**dadurch gekennzeichnet**,
dass die Zahl der Luftzufuhrbohrungen (17, 18, 19; 17.1, 18.1, 19.1) eins bis sechs beträgt.

8. Blasdüse nach einem der Ansprüche 5 bis 7,
**dadurch gekennzeichnet**,
dass die bzw. jede Luftzufuhrbohrung (17, 18, 19; 17.1, 18.1, 19.1) zylindrisch ist, einen Durchmesser (d) hat, der gleich dem 0,1 - bis 0,6-fachen des Durchmessers (D) des Garnkanales (16) ist.

9. Blasdüse nach einem der Ansprüche 1 bis 5,
**dadurch gekennzeichnet**,
dass die Luftzufuhrbohrung (18.2) die Form eines Schlitzes hat, dessen Breite (f) gleich dem 0,1- bis 0,6-fachen des Durchmessers (D) des Garnkanales (16) ist.

10. Verfahren zum Beseitigen des Torsionsmomentes eines falschdralltexturierten Garnes, wobei das Garn (10) durch eine erste Heizeinrichtung (11) und einen anschliessenden Drallgeber (12), sowie eine zweite Heizeinrichtung (13) und einen nachfolgenden Entdraller geführt wird,
**dadurch gekennzeichnet**,
dass das Garn (10) durch eine der zweiten Heizeinrichtung (13) nachgeschaltete, mit tangentialem Einfädelschlitz (24) ausgebildete Blasdüse (14) geführt wird, wobei die Blasdüse (14) einen durchgehenden Garnkanal (16) aufweist, in den auch die Luftzufuhr gleichsinnig tangential mündet und in dem Garnkanal (16) einen Wirbel bildet, derart, dass der Wirbel an dem durch die zweite Heizeinrichtung (13) laufenden Garn (10) einen falschen Drall erzeugt, in einer Richtung, welche dem im Drallgeber (12) erzeugten Drall entgegengesetzt ist.

## Claims

1. Blast nozzle for reducing or eliminating the torsional moment in a yarn treated with a false twist texturing device, with a treatment zone for the passage of the yarn, and an air supply means merging tangentially into the treatment zone, characterized in that the treatment zone is designed as a continuous yarn duct (16) and the blast nozzle (14) has a continuous threading slit (24) in such a way that the threading slit (24) and the air supply means merge tangentially into the yarn duct (16) in the same direction, a vortex being imparted to the air entering the yarn duct (16) and an opposing twist being imparted to the false twist of the yarn (10).

2. Blast nozzle according to claim 1, characterized in that the blast nozzle (14) is symmetrical in design with respect to a centre plane perpendicular to the axis of the yarn duct and a "Z" twist or a "S" twist can be produced according to the yarn passage direction.

3. Blast nozzle according to claim 1 or 2, characterized in that the cylindrical central portion of the yarn duct (16) has a length (L) of 8 to 15 mm.

4. Blast nozzle according to one of claims 1 to 3, characterized in that the threading slit (24) has a width of 0.1 to 0.3 mm.

5. Blast nozzle according to one of claims 1 to 4, characterized in that the air supply means in the blast nozzle (14) is designed as a bore or a slit.

6. Blast nozzle according to one of claims 1 to 5, characterized in that several air supply bores (17, 18, 19; 17.1, 18.1, 19.1) are provided of which the axes lie in a common plane parallel to the axis (A) of the yarn duct (16) or in a plane perpendicular to the axis (A) of the yarn duct or in a helicoid.

7. Blast nozzle according to claim 6, characterized in that the number of air supply bores (17, 18, 19; 17.1, 18.1, 19.1) is from 1 to 6.

8. Blast nozzle according to one of claims 5 to 7, characterized in that the or each air supply bore (17, 18, 19; 17.1, 18.1, 19.1) is cylindrical and has a diameter (d) which is equal to 0.1 to 0.6 times the diameter (D) of the yarn duct (16).

9. Blast nozzle according to one of claims 1 to 5, characterized in that the air supply bore (18.2) has the form of a slit of which the width (f) is equal to 0.1 to 0.6 times the diameter (D) of the yarn duct (16).

10. Method of eliminating the torsional moment in a false-twist textured yarn, the yarn (10) being guided through a first heater (11) and a subsequent twister (12), and a second heater (13) and a subsequent untwister, characterized in that the yarn (10) is guided through a blast nozzle (14) which follows the second heater (13) and is designed with a tangential threading slit (24), the blast nozzle (14) having a continuous yarn duct (16) into which the air supply means also merges tangentially in the same direction and forms a vortex in the yarn duct (16) in such a way that the vortex produces a false twist on the yarn (10) running through the second heater (13) in a direction opposed to the twist produced in the twister (12).

## Revendications

1. Injecteur pour réduire ou supprimer le couple de torsion d'un fil traité avec un dispositif de texturation par fausse torsion, avec une zone de traitement pour le passage du fil, et une arrivée d'air débouchant tangentiellement dans la zone de traitement, caractérisé en ce que la zone de traitement est conçue comme un canal à fil (16) continu et l'injecteur (14) présente une fente d'enfilage (24) continue, de telle manière que la fente d'enfilage (24) et l'arrivée d'air débouchent dans le même sens tangentiellement dans le canal à fil (16), une turbulence pouvant être donnée à l'air entrant dans le canal à fil (16) et une torsion opposée pouvant être donnée à la fausse torsion du fil (10).

2. Injecteur selon la revendication 1, caractérisé en ce que l'injecteur (14) est conçu de façon symétrique par rapport à un plan médian perpendiculaire à l'axe du canal à fil et qu'une torsion "Z" ou une torsion "S" peut être générée en fonction du sens de passage du fil.

3. Injecteur selon la revendication 1 ou 2, caractérisé en ce que la section centrale cylindrique du canal à fil (16) a une longueur (L) de 8 à 15 mm.

4. Injecteur selon l'une quelconque des revendications 1 à 3, caractérisé en ce que la fente d'enfilage (24) a une largeur de 0,1 à 0,3 mm.

5. Injecteur selon l'une quelconque des revendications 1 à 4, caractérisé en ce que l'arrivée d'air est réalisée dans la buse (14) comme un trou ou une fente.

6. Injecteur selon l'une quelconque des revendications 1 à 5, caractérisé en ce qu'il existe plusieurs trous d'arrivée d'air (17, 18, 19; 17.1, 18.1, 19.1) dont les axes se situent dans un plan commun et parallèle à l'axe (A) du canal à fil (16) ou dans un plan perpendiculaire à l'axe A du canal à fil ou dans une surface hélicoïdale.

7. Injecteur selon la revendication 6, caractérisé en ce que le nombre des trous d'arrivée d'air (17, 18, 19; 17.1, 18.1, 19.1) est de un à six.

8. Injecteur selon l'une quelconque des revendications 5 à 7, caractérisé en ce que le respectivement chaque trou d'arrivée d'air (17, 18, 19; 17.1, 18.1, 19.1) est cylindrique, a un diamètre (d) qui est égal à 0,1 jusqu'à 0,6 fois le diamètre (d) du canal à fil (16).

9. Injecteur selon l'une quelconques 1 à 5, caractérisée en ce que le trou d'arrivée d'air (18.2) a la forme d'une fente dont la largeur (f) est égale à 0,1 jusqu'à 0,6 fois le diamètre (D) du canal à fil (16).

10. Procédé pour éliminer le couple de torsion d'un fil texturé par fausse torsion, le fil (10) étant guidé à travers un premier dispositif de chauffage (11) et un organe de torsion (12) consécutif, ainsi qu'à travers un deuxième dispositif de chauffage (13) et un système d'enlèvement de torsion placé en aval, caractérisé en ce que le fil (10) est guidé à travers un injecteur (14) placé après le deuxième dispositif de chauffage (13) et formé avec une fente d'enfilage (24) tangentielle, l'injecteur (14) présentant un canal à fil (16) continu dans lequel l'arrivée d'air débouche tangentiellement dans le même sens et forme une turbulence dans le canal à fil (16), de telle manière que la turbulence génère une fausse torsion sur le fil (10) passant à travers le deuxième dispositif de chauffage (13), dans une direction qui est opposée à la torsion générée dans l'organe de torsion (12).
